# EUROPÄISCHE PATENTSCHRIFT

(11) **EP 1 188 990 B1**
(45) Veröffentlichungstag und Bekanntmachung des Hinweises auf die Patenterteilung: **10.05.2006**
(21) Anmeldenummer: 01116506.5
(22) Anmeldetag: 07.07.2001
(51) Int. Cl.: F24C 7/08, F24C 15/10

(54) **Einbaukochmulde**
Built-in cooking hob
Plaque de cuisson pour montage encastré

(30) Priorität: 15.09.2000 DE 10045655
(43) Veröffentlichungstag der Anmeldung: 20.03.2002
(73) Patentinhaber: AEG Hausgeräte GmbH, 90429 Nürnberg (DE)
(72) Erfinder: Kaiser, Kersten, 91541 Rothenburg (DE); Weidner, Thomas, 90491 Nürnberg (DE); Neukamm, Alwin, 91452 Wilhermsdorf (DE)

(56) Entgegenhaltungen:
- EP-A- 0 593 891
- DE-A- 19 526 093
- DE-A- 19 527 824

## Beschreibung

Die Erfindung betrifft eine Einbaukochmulde gemäß dem Oberbegriff von Anspruch 1 so eine Kochmulde ist aus der Schrift DE-A- 19526093 bekannt, welche für den Einbau in einem Küchenunterschrank vorgesehen ist. Derartige Mulden bestehen aus einer Muldenwanne, einer die Muldenwanne bedeckenden Glaskeramikplatte bzw. Platte aus einem ähnlichen Material, einem oder mehreren Heizelementen zur Erwärmung von Kochstellen auf dem durch die Glaskerämikplatte ausgebildeten Kochfeld sowie Bedienelementen und Elektronik zur Steuerung der Kochmulde. Je nach Ausführung sind den Heizelementen außerdem Mittel zu Temperaturerfassung oder den Kochstellen noch unterschiedliche Sensoren, beispielsweise zur Erfassung der Lage eines auf der Kochstelle stehenden Kochtopfs, zugeordnet.

Bei den heute bekannten Einbaukochmulden ist die Elektronik zur Steuerung der Mulden innerhalb der Muldenwanne untergebracht. Ebenso befinden sich die Bedienfelder mit den Bedienelementen in dem beim Kochen heißen Bereich der Ceranoberfläche. Dadurch ist der Nachteil gegeben, dass die Bedienelemente, insbesondere wenn es sich um auf der Oberfläche ausgebildete kapazitive Sensorfelder handelt, für den Bediener oftmals unangenehm warm sind. Auch für die Steuerelektronik stellt die Nähe zu den heißen Kochzonen insoweit ein Problem dar, dass besonders teure Bauelemente mit einem geringen Temperaturkoeffizienten eingesetzt und/oder besondere Maßnahmen zum Kühlen bzw. Isolieren der Bauteile gegen die Wärmeeinwirkung ergriffen werden müssen.

Der Erfindung liegt die Aufgabe zugrunde, eine Einbaukochmulde so auszubilden, dass einerseits für den Bediener beim Betätigen der Bedienelemente die beim Betrieb des Gerätes entstehende Wärme nicht als unangenehm empfunden wird und dass andererseits kein hoher Aufwand zum Schutz der Steuerelektronik betrieben werden muss. Dabei soll die erfindungsgemäße Anordnung einen einfachen Aufbau besitzen.

Die Aufgabe wird gelöst, durch eine Einbaukochmulde mit den Merkmalen des Hauptanspruchs. Vorteilhafte Ausgestaltungen bzw. Weiterbildungen der erfindungsgemäßen Einbaukochmulde sind durch die Unteransprüche gegeben.

Die erfindungsgemäße Einbaukochmulde umfasst in an sich bekannter Weise eine Muldenwanne, eine die Muldenwanne bedekkende und ein Kochfeld mit einer oder mehreren Kochstellen ausbildende Glaskeramikplatte, Heizelemente zur Erwärmung der auf dem Kochfeld vorgesehenen Kochstellen sowie Bedienelemente und eine Elektronik zur Steuerung der Kochmulde. In erfindungswesentlicher Weise sind die Bedienelemente und die Elektronik an zumindest einem der seitlichen Ränder des Kochfeldes außerhalb der Muldenwanne angeordnet. Dabei sind die Heizelemente der Kochstellen sowie die ihnen gegebenenfalls zugeordneten Mittel zur Temperaturerfassung oder Sensoren mit den Bedienelementen und der Elektronik über Leiterbahnen des Kochfeldes oder/und im Innern der Muldenwanne verlegte Leitungen elektrisch leitend verbunden. Zwar beziehen sich die vorstehenden Ausführungen ebenfalls wie der die Erfindung charakterisierende Hauptanspruch auf eine Kochmulde mit einer Glaskeramikplatte, jedoch liegt es für den Fachmann auf der Hand, dass die dargestellte Lösung in gleicher Weise für Kochmulden mit einem Kochfeld aus einem mit Glaskeramik vergleichbaren Material anwendbar ist.

Entsprechend einer besonders vorteilhaften Ausgestaltung der erfindungsgemäßen Einbaukochmulde.bilden die Bedienelemente und die Elektronik eine oder mehrere modulare Einheiten (Elektronikmodule) aus, welche an einer oder mehreren Seiten des Kochfeldes an die Muldenwanne angekoppelt sind. Die Ankopplung dieser Elektronikmodule an die Muldenwanne kann dabei lösbar oder unlösbar erfolgen. Von besonderem Vorteil ist aber eine lösbare Ankopplung der modularen Einheiten. Die Elektronikmodule sind dabei gemäß einer zweckmäßigen Weiterbildung der Erfindung in einem Gehäuse untergebracht, welches zusätzlich wärmeisolierend wirkt. Auf diese Weise wird eine thermische Entkopplung auf zweifachem Wege erreicht. Wirkt bereits der Abstand von Elektronik und Bedienfeldern zu den Kochstellen thermisch entkoppelnd, so wird dies durch die Tatsache, dass die Module mit der Elektronik und den Bedienelementen separat außerhalb der Kochmulde angebracht sind, begünstigt und schließlich durch einen entsprechenden wärmeisolierenden Werkstoff für das Gehäuse der Elektronikmodule noch weiter verbessert. Als günstiger Werkstoff für das Gehäuse der Elektronikmodule haben sich temperaturbeständige Kunststoffe erwiesen.

Die Erfindung sieht vor, dass die Bedienelemente und die Elektronik der erfindungsgemäßen Einbaukochmulde oberhalb der Seitenwände eines zum Einbau der Mulde vorgesehenen Unterschrankes angeordnet sind. Um ein zusätzliches Ausschneiden der Seitenwände des Unterschranks zu vermeiden, ist dabei die Elektronik vorteilhafterweise so ausgestaltet, dass ihre Bauhöhe die Stärke der dünnsten im Handel erhältlichen Arbeitsplatten für Küchenmöbel nicht übersteigt. Hierdurch wird zusätzlicher Aufwand beim Einbau und der Installation der erfindungsgemäßen Einbauköchmulde vermieden.

Für die Verbindung der Bedienelemente und der Elektronik mit den Heizelementen und diesen gegebenenfalls zugeordneten Mitteln zur Temperaturerfassung oder Sensoren sind unterschiedliche Möglichkeiten denkbar. Eine Möglichkeit besteht darin, dass die elektrisch leitende Verbindung durch Leiterbahnen, welche auf oder unterhalb der das Kochfeld ausbildenden Glaskeramikplatte aufgebracht sind, realisiert wird. Eine andere Möglichkeit ist durch eine Integration entsprechender leitender Verbindungen in das Volumen der Glaskeramikplatte gegeben. Je nach dem erforderlichen Schaltungsaufwand kann im letztgenannten Fall die Integration der Leiterbahnen in die Glaskeramik- bzw: Ceranplatte auch unter Einsatz der Multi-Layer-Technik. Selbstverständlich ist aber auch eine konventionelle Verdrähtungstechnik denkbar, bei welcher die Verbindungsleitungen unterhalb des Kochfeldes in der Muldenwanne geführt sind. Bei dieser Ausgestaltungsvariante sind zweckmäßigerweise an den in der Muldenwanne verlegten Leitungen Steckkontakte, zu deren Kontaktierung mit der Elektronik bzw. den Bedienelementen vorgesehen. Schließlich kann auch die Herstellung der erforderlichen elektrischen Verbindungen durch Kombination zweier oder mehrerer der zuvor genannten Verbindungsvarianten erfolgen.

Die Erfindung soll nachfolgend anhand eines Ausführungsbeispieles näher erläutert werden. In den zugehörigen Zeichnungen zeigen:
Fig. 1: Einen Küchenunterschrank mit eingebauter Einbaukochmulde,
Fig. 2: Eine Draufsicht auf das in der Fig. 1 nicht dargestellte Kochfeld der Kochmulde ;
Fig. 3: Einen Ausschnitt der Anordnung gemäß Fig. 1,
Fig. 4: Eine Seitenansicht eines Teilbereichs des in Fig. 3 dargestellten Ausschnitts in geschnittener Darstellung.

Die Fig. 1 zeigt die erfindungsgemäße Einbaukochmulde im eingebauten Zustand mit dem sie aufnehmenden Küchenunterschrank 10 und der zum Unterschrank 10 zugehörigen Arbeitsplatte 12 in einer axonometrischen Darstellung. Zur besseren Veranschaulichung der erfindungsgemäßen Lösung wurde in der Fig. 1 auf die Darstellung der Glaskeramikplatte 3 verzichtet. In der Figur ist die Muldenwanne 1 zu erkennen und die an drei ihrer Seiten am Rand 7 angeordneten modularen Einheiten (Elektronikmodule) 8 jeweils mit Teilen der Steuerelektronik 5 und Bedienelementen 4. Die gesamte Kochmulde ist ebenso wie die an sie angekoppelten Elektronikmodule (8) in bekannter Weise in die Arbeitsplatte 12 des Unterschranks 10 eingepasst. Auffällig ist jedoch, und dies ist bereits in der Darstellung der Fig. 1 sehr gut zu erkennen, dass die links und rechts vorgesehenen Elektronikmodule 8 oberhalb der Seitenwände 11, 11' des Unterschranks 10 angeordnet sind, mit diesen also in einer gemeinsamen vertikalen Ebene liegen.

In der Fig. 2 ist das in der Fig. 1 nicht gezeigte als Glaskeramikplatte 3 ausgebildete Kochfeld 2 dargestellt. Beispielhaft ist dabei eine mögliche Anordnung mehrerer beheizbarer Kochstellen 6 gezeigt. Links und rechts an den Rändern 7 des Kochfeldes 2 befinden sich Bedienelemente 4 und diesen zugeordnete, im Sinne der Erfindung als Bestandteil der Bedienelemente 4 zu betrachtende optische Anzeigen.

Dies wird nochmals durch die Fig. 3 verdeutlicht, welche einen Ausschnitt der rechten Seite der in der Fig. 1 dargestellten Kochmulde zeigt. Hier ist auch nochmals besonders gut der modulartige Aufbau der die Elektronik 5 und die Bedienelemente 4 aufnehmenden Einheiten 8 zu erkennen. Diese sind untergebracht in einem gesonderten Gehäuse 9, unmittelbar an die Muldenwanne 1 angekoppelt. Die Elektronikmodule 8 umfassen beispielsweise mehrere Leiterplatten (Leistüngsplatinen) der Elektronik 5 und im Bereich des Bedienfeldes 4 Anzeige- und Handhabungselemente. Die Bedienung kann dabei, wie beispielsweise aus dem Stand der Technik bekannt, über berührungsempfindliche Bedienelemente 4 (touch-control) erfolgen. Ein Elektronikmodul 8 mit Leistungsplatinen und Bedienelementen 4 wird durch Leiterbahnen der Glaskeramikplatte 3 oder über in der Muldenwanne 1 verlegte Leitungen mit den Einheiten an den Kochstellen 6 (Heizelemente, Mittel zur Temperaturerfassung, gegebenenfalls weitere Sensoren) verbunden.

Bei dem in der Fig. 3 dargestellten Beispiel erfolgt die Verbindung entsprechend der letztgenannten Variante, also über Leitungen in der Muldenwanne 1, für deren Anschluss in der Seitenwand der Muldenwanne 1 ein Durchbruch 13 vorgesehen ist, durch welchen die zur Verbindung dienenden Leitungen geführt und an Steckkontakten des Elektronikmoduls kontaktiert werden können. Die Steckkontakte des Moduls sind gemäß dem Beispiel in einer gemeinsamen Kontaktleiste 14 angeordnet.

Die Fig. 4 stellt einen Teil des Ausschnitts nach der Fig. 3 nochmals seitlich in einer Schnittdarstellung dar. Hier wird nochmals besonders gut die separate Ausbildung der die Elektronik 5 und die Bedienelemente 4 aufnehmenden Module 8 deutlich.

In der Figur ist außerdem erkennbar, dass in dem hier erläuterten Beispiel die Elektronik 5 und die Bedienelemente 4, welche links und rechts des Kochfeldes 2 ausgebildet sind, oberhalb der Seitenwand 11 des zum Einbau der Kochmulde vorgesehenen Unterschranks 10 angeordnet sind und die Kochmulde insoweit zumindest breiter als der Innenabstand des Unterschranks ist.. Um dabei zusätzliche Arbeiten beim Einpassen der erfindungsgemäßen Kochmulde zu vermeiden, ist die den Bedienelementen 4 zugeordnete Elektronik 5 so ausgebildet, dass ihre Bauhöhe die Stärke der zum Einbau der Kochmulde auszuschneidenden Arbeitsplatte 12 der Küchenschranks 10 nicht übersteigt. Vorliegend ist das Modul 8 mit der Elektronik 5 und den Bedienelementen 4 von einem Kunststoffgehäuse 9 umgeben. Bereits durch die Verlagerung von Elektronik 5 und Bedienelementen 4 in den Randbereich 7 des Kochfeldes 2 wird eine gewisse thermische Entkopplung erreicht. Diese wird aber durch die modulare Bauweise von Elektronik 5 und Bedienelementen 4 und die räumliche Trennung der Elektronikmodule 8 von der Kochmulde sowie deren Unterbringung in einem separaten Gehäuse 9 noch entscheidend verbessert. Eine aufwendige Isolation der Elektronik 5, wie sie beim Stand der Technik unumgänglich ist, ist gemäß der Erfindung nicht erforderlich. Dennoch kann es vorteilhaft sein, wenn das Gehäuse 9 des Elektronikmoduls 8 zusätzliche thermisch isolierende Eigenschaften besitzt.

### Liste der verwendeten Bezugszeichen

Muldenwanne
Kochfeld
Glaskeramikplatte
Bedienelemente (-einheit)
Elektronik
Kochstelle
Rand, Randbereich
modulare Einheit (Elektronikmodul)
Gehäuse
Unterschrank'
11, 11' Seitenwände
Arbeitsplatte
Durchbruch
Kontaktleiste

## Patentansprüche

1. Einbaukochmuldezum Einbau in einen Unterschrank, mit
- einer Muldenwanne (1),
- einer die Muldenwanne (1) bedeckenden und ein Kochfeld (2) mit einer oder mehreren Kochstellen (6) ausbildenden Glaskeramikplatte (3),
- Heizelementen zur Erwärmung der Kochstellen (6) sowie
- Bedienelementen (4) und einer Elektronik (5) zur Steuerung der Kochmulde, wobei
- die Bedienelemente (4) und die Elektronik (5) an zumindest einem der seitlichen Ränder (7) des Kochfeldes (2) außerhalb der Muldenwanne (1) angeordnet sind,
**dadurch gekennzeichnet, dass**
- die Heizelemente der Kochstellen (6) sowie ihnen gegebenenfalls zugeordnete Mittel zur Temperaturerfassung oder Sensoren mit den Bedienelementen (4) und der Elektronik (5) über Leiterbahnen des Kochfeldes (2) oder/und im Innern der Muldenwanne (1) verlegte Leitungen elektrisch leitend verbunden sind und
- die Bedienelemente (4) und die Elektronik (5) bei eingebauter Kochmulde oberhalb der Seitenwände (11, 11') des zum Einbau der Kochmulde vorgesehenen Unterschranks (10) angeordnet sind.

2. Einbaukochmulde nach Anspruch 1, bei dem sich die Glaskeramikplatte (2) über die Elektronikmodule (8) mit den Bedienelementen (4) und der Elektronik (5) hinweg mindestens zwischen den Außenflächen der Seitenwände (11, 11') des zum Einbau der Kochmulde vorgesehenen Unterschranks (10) erstreckt.

3. Einbaukochmulde nach Anspruch 1 oder 2, bei der die im Randbereich (7) oberhalb der Seitenwände (11, 11') des Unterschranks (10) eingeordnete Elektronik (5) eine Bauhöhe aufweist, welche die Stärke einer Küchenarbeitsplatte nicht übersteigt.

4. Einbaukochmulde nach einem der Ansprüche 1 bis 3, bei welcher die Bedienelemente (4) und die Elektronik (5) eine oder mehrere Elektranikmodule (8) ausbilden, welche an einer oder mehreren Seiten (7) des Kochfeldes (2) an die Muldenwanne (1) angekoppelt sind.

5. Einbaukochmulde nach Anspruch 4, bei welcher die Elektronikmodule (8) mit den Bedienelementen (4) und der Elektronik (5) lösbar an die Muldenwanne (1) angekoppelt sind.

6. Einbaukochmulde nach Anspruch 4 oder 5, bei welcher die Elektronikmodule (8) zur Aufnahme der Bedienelemente (4) und der Elektronik (5) ein zusätzlich wärmeisolierend wirkendes Gehäuse (9) aufweisen.

7. Einbaukochmulde nach einem der Ansprüche 1 bis 6, bei welcher zur elektrisch leitenden Verbindung der Heizelemente sowie der den Kochstellen (5) gegebenenfalls zugeordneten Mittel zur Temperaturerfassung oder Sensoren mit den Bedienelementen (4) und der Elektronik (5) Leiterbahnen auf oder unter der das Kochfeld (2) ausbildenden Glaskeramikplatte (3) aufgebracht sind.

8. Einbaukochmulde nach einem der Ansprüche 1 bis 7, bei welcher zur elektrisch leitenden Verbindung der Heizelemente sowie der den Kochstellen (6) gegebenenfalls zugeordneten Mittel zur Temperaturerfassung oder Sensoren mit den Bedienelementen (4) und der Elektronik (5) in die Glaskeramikplatte (3) integrierte Leiterbahnen vorgesehen sind.

9. Einbaukochmulde nach Anspruch 8, bei welcher die Glaskeramikplatte (3) mit den integrierten Leiterbahnen in Multi-Layer-Technik ausgebildet ist.

10. Einbaukochmulde nach einem der Ansprüche 1 bis 9, bei welcher zur elektrisch leitenden Verbindung der Heizelemente sowie der.den Kochstellen (6) gegebenenfalls zugeordneten Mittel zur Temperaturerfassung oder Sensoren mit den Bedienelementen (4) und der Elektronik (5) im Innern der Muldenwanne (1) verlegte Leitungen vorgesehen und vermittels Steckkontakten an der Elektronik (5) und den Bedienelementen (4) kontaktiert sind.

## Claims

1. Fitted hob for fitting in a base cupboard comprising
- a hob trough (1),
- a glass ceramic panel (3) covering the hob trough (1) and a forming a cooking area (2) with one or more hotplates (6),
- heating elements for heating the hotplates (6) and
- operating elements (4) and an electronic device (5) for controlling the hob, wherein
- the operating elements (4) and the electronic device (5) are disposed on at least one of the side edges (7) of the cooking area (2) outside the hob trough (1), **characterised in that**
- the heating elements of the hotplates (6) and means optionally allocated thereto for temperature detection or sensors are electrically conductively connected to the operating elements (4) and the electronic device (5) via conductor tracks of the cooking area (2) or/and lines laid within the cooking trough (1) and
- the operating elements (4) and the electronics (5) are disposed above the side walls (11, 11') of the base cupboard (10) provided for fitting of the hob when the hob is in the fitted state.

2. Fitted hob according to claim 1, wherein the glass ceramic panel (2) extends beyond the electronic unit (8) with the operating elements (4) and the electronic device (5) at least between the outer areas of the side walls (11, 11') of the base cupboard (10) provided for fitting of the hob.

3. Fitted hob according to claim 1 or 2, wherein the electronic device (5) disposed in the peripheral region (7) above the side walls (11, 11') of the base cupboard (10) has an overall height which does not exceed the thickness of a kitchen worktop.

4. Fitted hob according to one of claims 1 to 3, wherein the operating elements (4) and the electronic device (5) form one or more electronic units (8), which are coupled to the hob trough (1) at one or more sides (7) of the cooking area (2).

5. Fitted hob according to claim 4, wherein the electronic units (8) with the operating elements (4) and the electronic device (5) are coupled detachably to the hob trough (1).

6. Fitted hob according to claim 4 or 5, wherein the electronic units (8) have an additionally heat-insulating housing (9) for receiving the operating elements (4) and the electronic device (5).

7. Fitted hob according to one of claims 1 to 6, wherein for the electrically conductive connection of the heating elements and of the means for temperature detection or sensors optionally allocated to the hotplates (6) to the operating elements (4) and the electronic device (5), strip conductors are mounted on or below the glass ceramic panel (3) forming the cooking area (2).

8. Fitted hob according to one of claims 1 to 7, wherein for the electrically conductive connection of the heating elements and of the means for temperature detection or sensors optionally allocated to the hotplates (6) to the operating elements (4) and the electronic device (5), strip conductors incorporated in the glass ceramic panel (3) are provided.

9. Fitted hob according to claim 8, wherein the glass ceramic panel (3) is formed with the integral strip conductors using multi-layer technology.

10. Fitted hob according to one of claims 1 to 9, wherein for the electrically conductive connection of the heating elements and of the means for temperature detection or sensors optionally allocated to the hotplates (6) to the operating elements (4) and the electronic device (5), strip conductors laid within the hob trough (1) are provided and are contacted by the electronic device (5) and the operating elements (4) by means of plug contacts.

## Revendications

1. Table de cuisson encastrable destinée à être montée dans un meuble bas, comportant
- un carter (1) en forme de cuvette,
- une plaque vitrocéramique (3) recouvrant le carter (1) et formant une plaque de cuisson (2) avec un ou plusieurs foyers (6)
- des éléments de chauffage destinés à chauffer les foyers (6), ainsi que
- des éléments de commande (4) et un système électronique (5) pour commander la table de cuisson,
- les éléments de commande (4) et le système électronique (5) étant agencés sur au moins un des bords latéraux (7) de la plaque de cuisson (2) en dehors du carter (1),
**caractérisée en ce que**
- les éléments de chauffage des foyers (6), ainsi que des moyens de détection de la température ou capteurs, qui sont associés le cas échéant à ceux-ci, sont reliés par une liaison électroconductrice aux éléments de commande (4) et au système électronique (5) via des pistes conductives de la plaque de cuisson (2) et/ou des lignes posées à l'intérieur du carter (1), et
- lorsque la table de cuisson est encastrée, les éléments de commande (4) et le système électronique (5) sont agencés au-dessus des parois latérales (11, 11') du meuble bas (10) prévu pour l'encastrement de la table de cuisson.

2. Table de cuisson encastrable selon la revendication 1, dans laquelle la plaque vitrocéramique (3) s'étend au-delà des modules électroniques (8) avec les éléments de commande (4) et le système électronique (5), au moins entre les faces extérieures des parois latérales (11, 11') du meuble bas (10) prévu pour l'encastrement de la table de cuisson.

3. Table de cuisson encastrable selon la revendication 1 ou 2, dans laquelle le système électronique (5), agencé dans la zone de bordure (7) au-dessus des parois latérales (11, 11') du meuble bas (10), a une hauteur d'encombrement qui ne dépasse pas l'épaisseur d'un plan de travail de cuisine.

4. Table de cuisson encastrable selon l'une quelconque des revendications 1 à 3, dans laquelle les éléments de commande (4) et le système électronique (5) forment un ou plusieurs modules électroniques (8) qui sont assemblés au carter (1) sur un ou plusieurs côtés (7) de la plaque de cuisson (2).

5. Table de cuisson encastrable selon la revendication 4, dans laquelle les modules électroniques (8) avec les éléments de commande (4) et le système électronique (5) sont assemblés de manière amovible au carter (1).

6. Table de cuisson encastrable selon la revendication 4 ou 5, dans laquelle les modules électroniques (8) comportent un boîtier (9), en plus thermo-isolant, pour recevoir les éléments de commande (4) et le système électronique (5).

7. Table de cuisson encastrable selon l'une quelconque des revendications 1 à 6, dans laquelle des pistes conductives sont appliquées sur ou en dessous de la plaque vitrocéramique (3) formant la plaque de cuisson (2) pour réaliser la liaison électroconductrice des éléments de chauffage, ainsi que des moyens de détection de la température ou capteurs, qui sont associés, le cas échéant, aux foyers (6).

8. Table de cuisson encastrable selon l'une quelconque des revendications 1 à 7, dans laquelle des pistes conductives intégrées dans la plaque vitrocéramique (3) sont prévues pour la liaison électroconductrice des éléments de chauffage, ainsi que des moyens de détection de la température ou capteurs, qui sont associés, le cas échéant, aux foyers (6).

9. Table de cuisson encastrable selon la revendication 8, dans laquelle la plaque vitrocéramique (3) avec les pistes conductives intégrées est réalisée selon la technique des circuits multicouches.

10. Table de cuisson encastrable selon l'une quelconque des revendications 1 à 9, dans laquelle pour réaliser la liaison électroconductrice des éléments de chauffage, ainsi que des moyens de détection de la température ou capteurs, qui sont associés, le cas échéant, aux foyers (6), avec les éléments de commande (4) et le système électronique (5), il est prévu des lignes qui sont posées à l'intérieur du carter (1) et qui sont mises en contact avec le système électronique (5) et les éléments de commande (4) au moyen de contacts à fiches.
